# EUROPÄISCHE PATENTSCHRIFT

(11) **EP 1 728 934 B1**
(45) Veröffentlichungstag und Bekanntmachung des Hinweises auf die Patenterteilung: **08.04.2015**
(21) Anmeldenummer: 06100038.6
(22) Anmeldetag: 03.01.2006
(51) Int. Cl.: E06B 1/52, E06B 3/30, E04B 2/74, E04B 2/78

(54) **Profil für Rahmen von Fenstern, Wandelementen oder Türen**
Profile for frames of windows, wall elements or doors
Profilé pour cadres de fenêtres, cloisons ou portes

(30) Priorität: 14.01.2005 DE 202005000564 U
(43) Veröffentlichungstag der Anmeldung: 06.12.2006
(73) Patentinhaber: Forster Profilsysteme AG, 9320 Arbon (CH)
(72) Erfinder: Spoerle, Roger, 8580 Amriswil (CH)
(74) Vertreter: Hepp Wenger Ryffel AG

(56) Entgegenhaltungen:
- EP-A1- 1 020 608
- EP-A2- 0 266 471
- DE-A1- 3 324 210
- DE-U1-202004 013 701

## Beschreibung

Die Erfindung betrifft ein Profil für Rahmen von Fenstern, Wandelementen oder Türen mit den Merkmalen des Oberbegriffs von Anspruch 1.

Fenster-, Türkonstruktionen oder dergleichen werden immer häufiger mit elektronischen Komponenten, beispielsweise zur Einbruchssicherung, Kommunikationssystemen, Alarmanlagen oder ähnlichem ausgerüstet. Dazu wurden die verwendeten Profile bisher speziell für den jeweiligen Einsatzzweck vorbereitet. Die Herstellung solcher Profile ist entsprechend aufwändig und teuer.

DE 20 2004 013 701 U1 zeigt eine Türzarge mit Hohlquerschnitt.

Es ist deshalb eine Aufgabe der vorliegenden Erfindung, die Nachteile des Bekannten zu vermeiden, insbesondere ein Profil der eingangs genannten Art bereitzustellen, in welches auf einfache Art und Weise verschiedenartige Komponenten eingebaut werden können. Das Profil soll weiter einfach und kostengünstig herstellbar sein.

Erfindungsgemäss werden diese Aufgaben mit einem Profil mit den Merkmalen von Anspruch 1 gelöst.

Ein Profil für Rahmen von Fenstern, Wandelementen oder Türen, die einen Innenraum von einem Aussenraum trennen enthält wenigstens ein sich in Längsrichtung erstreckenden Metallprofil. An wenigstens einer dem Innenraum und/oder dem Aussenraum zugewandten Stirnwand des Metallprofils ist eine vorzugsweise in einer Reihe angeordnete Mehrzahl von Öffnungen zur Aufnahme oder zur Durchführung von Bauteilen vorgesehen, wobei die Reihe in Längsrichtung des Metallprofils verlaufen kann. Die Stirnwand des Metallprofils weist Mittel zur Befestigung einer Abdeckung auf.

Die in einer Reihe angeordneten Öffnungen dienen dazu, Bauteile wie Elektronikkomponenten, Elektrokabel oder dergleichen aufzunehmen bzw. durchzuführen. Einsatzgebiet solcher Bauteile ist beispielsweise der Einbruchschutz, Alarmsysteme, Kommunikationsmittel oder dergleichen. Die in einer Reihe angeordneten Öffnungen haben den Vorteil, dass ein Anwender die Komponenten auf einfache Art und Weise an einem gewünschten Ort positionieren kann. Durch die Abdeckung der Stirnwand ist gewährleistet, dass keine Öffnung frei liegt. Die insbesondere in einer Reihe angeordneten Öffnungen sind jeweils vorzugsweise gleich ausgebildet. Bevorzugt sind die Öffnungen rechteckig, wodurch zwischen den Öffnungen gerade Stege gebildet werden. Die Form und Grösse der Öffnungen kann beispielsweise gängigen Normen für bestimmte Bauteile und Komponenten angepasst sein.

In einer Ausführungsform sind an beiden Seiten der Stirnwand Seitenabschnitte angeordnet, die eine Vertiefung zur Aufnahme der Abdeckung bilden. Vorzugsweise stehen die Seitenabschnitte rechtwinklig zur Stirnwand ab. Auf diese Weise kann die Handhabung des Profils beim Einbau der Bauteile bzw. Komponenten wesentlich vereinfacht werden.

Vorteilhaft ist es, wenn die Abdeckung einen Hohlraum zwischen Abdeckung und Stirnwand definiert. Vorzugsweise ist die Abdeckung ein in Längsrichtung des Metallprofils sich erstreckendes im Querschnitt etwa C- oder U-förmiges Profil aus Metall oder Kunststoff. Die Abdeckung kann durch einen Schnappverschluss mit der Stirnwand des Metallprofils verbindbar sein. Dies wirkt sich günstig auf die Handhabung aus.

An der Abdeckung kann wenigstens ein Durchbruch vorgesehen sein, dessen Form und Abmessung etwa den Öffnungen des Metallprofils entspricht. Die Abdeckung ist dabei derart an der Stirnwand des Metallprofils befestigbar, dass die Durchbrüche der Abdeckung und des Metallprofils übereinander liegen.

Vorteilhaft ist es, wenn das Metallprofil einstückig ausgebildet ist. Solche Metallprofile lassen sich einfach und günstig herstellen.

Das Metallprofil ist vorteilhaft aus Blech geformt. Somit können beispielsweise die vorgängig genannten Seitenabschnitte als Falz ausgebildet sein.
Das Metallprofil und vorzugsweise auch die Abdeckung kann aus Stahl, insbesondere aus Edelstahl bestehen. Ein Vorteil dieser Ausführungsform besteht darin, dass das Profil stabil ist sowie einen hohen Brandschutz bietet.

Das Profil kann aus einem einzigen Metallprofil bestehen. Das Profil kann aber auch ein Verbundprofil sein. Ein solches Verbundprofil enthält dann wenigstens zwei in einem Abstand zueinander angeordneten Metallprofile, die miteinander verbunden sind.

Besonders vorteilhaft ist zwischen den Metallprofilen ein feuerund/oder hitzebeständiges Isolationsmaterial angeordnet.

Die Metallprofile können durch Verbindungsstege, insbesondere Bolzen aus Metall miteinander verbunden sein, die das Isolationsmaterial durchdringen.

Alternativ können die Metallprofile durch Verbindungsteile aus Metall miteinander verbunden sein, die jeweils seitlich am Isolationsmaterial angeordnet sind. Besonders bevorzugt werden die Verbindungsteile durch ein Schweissverfahren mit den Metallprofilen verbunden. Selbstverständlich können jedoch auch andere Verbindungsarten vorgesehen werden.

Weitere Einzelmerkmale und Vorteile der Erfindung ergeben sich aus der nachfolgenden Beschreibung der Ausführungsbeispiele und aus den Zeichnungen. Es zeigen:
- Figur 1: eine perspektivische Darstellung einer Türkonstruktion mit einer Abdeckung und eingebauten Komponenten,
- Figur 1a: eine vergrösserte Darstellung der Abdeckung und Komponenten gemäss Figur 1,
- Figur 2: eine perspektivische Darstellung der Türkonstruktion gemäss Figur 1 (ohne Abdeckung),
- Figur 3: einen Querschnitt durch ein erfindungsgemässes Profil mit einem Türprofil,
- Figur 4: einen Querschnitt durch ein Profil mit einem Türprofil gemäss einem weiteren Ausführungsbeispiel, und
- Figur 5: einen vergrösserter Querschnitt durch ein Profil gemäss Ausführungsbeispiel von Figur 4.

Figur 1 zeigt eine Türkonstruktion mit einer Tür 30 und einem Türrahmen (Rahmenprofil 2), wobei der Türrahmen im Bereich der einem Türgriff zugeordneten Seite angeordnete Bauteile in Form von vorfabrizierten Komponenten 6 aufweist. Die Türkonstruktion trennt dabei einen Innenraum von einem Aussenraum. Das Rahmenprofil 2 ist durch eine Abdeckung 9 abgedeckt. In Figur 1a sind die Komponenten 6 der Figur 1 vergrössert dargestellt (z.B.: Lautsprecher, Schliesseinrichtung, Taste).

Selbstverständlich ist die Anwendung nicht auf Türen beschränkt und kann insbesondere auch bei Fenstern, Wandelementen oder dergleichen angewendet werden.

Wie aus Figur 2 hervorgeht, weist das Profil 2, welches den Rahmen für die Tür 30 bildet, an den dem Innenraum und an den dem Aussenraum zugewandten Stirnwänden 4 und 5 jeweils in einer Reihe angeordnete Öffnungen 7 auf. Selbstverständlich kann auch nur eine Stirnwand (d.h. entweder die dem Innenraum zugewandte Stirnwand 4 oder die dem Aussenraum zugewandten Stirnwand 5) mit derartigen Öffnungen versehen sein. Die Öffnungen 7 sind in einer in Längsrichtung des Metallprofils verlaufenden Reihe angeordnet, wobei durch die rechteckige Ausbildung der Öffnungen 7 gerade Stege 8 entstehen. Je nach Anwendungsgebiet oder Einsatzzweck können die Öffnungen 7 auch kreisförmig ausgebildet sein. Auch andere Formen sind denkbar. Die Öffnungen 7 sollen vorzugsweise alle gleich ausgebildet sein. Vorzugweise weisen die Komponenten 6 und folglich vorteilhaft auch die Öffnungen 7 standardisierte oder normierte Abmessungen auf, was die Handhabung wesentlich vereinfachen würde. Ersichtlicherweise besteht das Profil 1 aus einem einzigen Metallprofil 2. Dieses ist vorteilhaft aus einem Blech geformt.

Wie aus Figur 3 hervorgeht, sind an den dem Innenraum bzw. dem Aussenraum zugewandten Stirnwänden 4 und 5 jeweils Abdeckungen 9 vorgesehen. Diese Abdeckungen 9 erstrecken sind entlang den Stirnwänden 4 bzw. 5 in Längsrichtung. Die Abdeckung ist im Querschnitt C-förmig ausgestaltet, wodurch auf einfache Art und Weise ein Hohlraum 11 zwischen Abdeckung 9 und Stirnwand 4 bzw. 5 entsteht. Jeweils seitlich sind an der Stirnwand Seitenabschnitte 10 angeordnet, die eine Vertiefung zur Aufnahme der Abdeckung bilden. Die Seitenabschnitte 10 sind dabei vorteilhaft als rechtwinklig zur Stirnwand 4 bzw. 5 abstehende Falze ausgebildet. bildet. Die Seitenabschnitte 10 sollten dabei etwa bündig an die Aussenfläche der Abdeckung 9 anschliessen.

Im Gegensatz zu Figur 3 ist das Profil 1 gemäss Figur 4 als Verbundprofil ausgestaltet. Dieses Verbundprofil besteht im Wesentlichen aus den Metallprofilen 2 und 3, die im Abstand zueinander angeordnet sind und zwischen welchen ein feuer- und/oder hitzebeständiges Isolationsmaterial 12 angeordnet ist. Neben dem Profil 1 ist weiter ein Türprofil mit Türgriffen der bekannten Art dargestellt.

Eine Abdeckung 9 besteht vorteilhaft aus Metall. Selbstverständlich kann die Abdeckung 9 aus Kunststoff oder einem anderen Material bestehen. Die Abdeckung 9 wird vorzugsweise durch einen Schnappverschluss an die Stirnwand 4 bzw. 5 des Profils 2 bzw. 3 verbunden. Selbstverständlich sind auch andere Befestigungsmittel wie Schrauben, Klebeverbindungen etc. zur Befestigung der Abdeckung an das Metallprofil denkbar.

Die Metallprofile 2 und 3 können beispielsweise durch Bolzen, wie sie aus der EP 1 020 608 A1 bekannt sind, miteinander verbunden werden. Selbstverständlich können die Metallprofile 2 und 3 auch auf andere Weise miteinander verbunden werden.

## Patentansprüche

1. Profil für Rahmen von Fenstern, Wandelementen oder Türen, die einen Innenraum von einem Aussenraum trennen, mit wenigstens einem sich in Längsrichtung erstreckenden Metallprofil (2, 3), wobei an wenigstens einer dem Innenraum und/oder dem Aussenraum zuwendbaren Stirnwand (4, 5) des Metallprofils (2, 3) eine Mehrzahl von Öffnungen (7) zur Aufnahme oder zur Durchführung von Bauteilen vorgesehen sind und dass die Stirnwand (4, 5) Mittel zur Befestigung einer Abdeckung (9) aufweist, **dadurch gekennzeichnet, dass** das Profil ein Verbundprofil (1) ist, wobei das Verbundprofil (1) wenigstens zwei in einem Abstand zueinander angeordneten Metallprofile (2, 3) enthält, die miteinander verbunden sind.

2. Profil nach Anspruch 1, **dadurch gekennzeichnet, dass** die Öffnungen (7) in einer Reihe angeordnet sind, wobei die Reihe in Längsrichtung des Metallprofils (2, 3) verläuft.

3. Profil nach Anspruch 1 oder 2, **dadurch gekennzeichnet, dass** an beiden Seiten der Stirnwand (4, 5) Seitenabschnitte (10) angeordnet sind, die eine Vertiefung zur Aufnahme der Abdeckung (9) bilden.

4. Profil nach einem der Ansprüche 1 bis 3, **dadurch gekennzeichnet, dass** die Abdeckung (9) durch einen Schnappverschluss mit der Stirnwand (4, 5) verbindbar ist.

5. Profil nach einem der Ansprüche 1 bis 4 mit einer Abdeckung (9), **dadurch gekennzeichnet, dass** die Abdeckung (9) einen Hohlraum (11) zwischen Abdeckung (9) und Stirnwand (4, 5) definiert.

6. Profil nach einem der Ansprüche 1 bis 4 mit einer Abdeckung (9), **dadurch gekennzeichnet, dass** an der Abdeckung (9) wenigstens ein Durchbruch vorgesehen ist, dessen Form und Abmessung etwa den Durchbrüchen des Metallprofils (2) entspricht und die Abdeckung (9) derart an der Stirnwand (4, 5) des Metallprofils (2) befestigbar ist, dass die Durchbrüche der Abdeckung (9) und des Metallprofils (2) übereinander liegen.

7. Profil nach einem der Ansprüche 1 bis 6, **dadurch gekennzeichnet, dass** das Metallprofil (2, 3) einstückig ausgebildet ist

8. Profil nach einem der Ansprüche 1 bis 7, **dadurch gekennzeichnet, dass** das Metallprofil aus Blech geformt ist.

9. Profil nach einem der Ansprüche 1 bis 8, **dadurch gekennzeichnet, dass** das Metallprofil (2, 3) und vorzugsweise gegebenenfalls auch die Abdeckung (9) aus Stahl, insbesondere aus Edelstahl besteht.

10. Profil nach einem der Ansprüche 1 bis 9, **dadurch gekennzeichnet, dass** zwischen den Metallprofilen (2, 3) ein feuer- und/oder hitzebeständiges Isolationsmaterial (12) angeordnet ist.

11. Profil nach einem der Ansprüche 1 bis 10, **dadurch gekennzeichnet, dass** die Metallprofile (2, 3) durch Verbindungsstege, insbesondere Bolzen aus Metall miteinander verbunden sind, die das Isolationsmaterial (12) durchdringen.

12. Profil nach einem der Ansprüche 1 bis 11, **dadurch gekennzeichnet, dass** die Metallprofile (2, 3) durch Verbindungsteile aus Metall miteinander verbunden sind, die jeweils seitlich am Isolationsmaterial (12) angeordnet sind.

## Claims

1. Profile for frames of windows, wall elements or doors which separate an interior space from an exterior space, having at least one metal profile (2, 3) extending in the longitudinal direction, wherein a plurality of openings (7) for receiving or for leading through components are provided on at least one end wall (4, 5), which can face the interior space and/or the exterior space, of the metal profile (2, 3), and wherein the end wall (4, 5) has means for fastening a cover (9), **characterized in that** the profile is a composite profile (1), wherein the composite profile (1) comprises at least two metal profiles (2, 3) which are arranged at a distance from one another and which are connected to one another.

2. Profile according to Claim 1, **characterized in that** the openings (7) are arranged in a row, wherein the row extends in the longitudinal direction of the metal profile (2, 3).

3. Profile according to Claim 1 or 2, **characterized in that** lateral portions (10) which form a depression for receiving the cover (9) are arranged on both sides of the end wall (4, 5).

4. Profile according to one of Claims 1 to 3, **characterized in that** the cover (9) can be connected to the end wall (4, 5) by means of a snap fastening.

5. Profile according to one of Claims 1 to 4 with a cover (9), **characterized in that** the cover (9) defines a cavity (11) between the cover (9) and end wall (4, 5).

6. Profile according to one of Claims 1 to 4 with a cover (9), **characterized in that** the cover (9) is provided with at least one aperture whose shape and dimension corresponds approximately to the apertures in the metal profile (2), and the cover (9) can be fastened to the end wall (4, 5) of the metal profile (2) in such a way that the apertures in the cover (9) and in the metal profile (2) are situated above one another.

7. Profile according to one of Claims 1 to 6, **characterized in that** the metal profile (2, 3) is formed in one piece.

8. Profile according to one of Claims 1 to 7, **characterized in that** the metal profile is formed from sheet metal.

9. Profile according to one of Claims 1 to 8, **characterized in that** the metal profile (2, 3) and preferably, if appropriate, also the cover (9) are made of steel, in particular of stainless steel.

10. Profile according to one of Claims 1 to 9, **characterized in that** a fire- and/or heat-resistant insulation material (12) is arranged between the metal profiles (2, 3).

11. Profile according to one of Claims 1 to 10, **characterized in that** the metal profiles (2, 3) are connected to one another by connecting webs, in particular bolts made of metal, which pass through the insulation material (12).

12. Profile according to one of Claims 1 to 11, **characterized in that** the metal profiles (2, 3) are connected to one another by means of connection parts made of metal which are in each case arranged laterally on the insulation material (12).

## Revendications

1. Profilé pour cadres de fenêtres, éléments de cloisons ou portes, qui séparent un espace interne d'un espace externe, comprenant au moins un profilé métallique (2, 3) s'étendant dans la direction longitudinale, une pluralité d'ouvertures (7) pour recevoir ou permettre le passage de composants étant prévues au niveau d'au moins une paroi frontale (4, 5) du profilé métallique (2, 3) pouvant être tournée vers l'espace interne et/ou vers l'espace externe et la paroi frontale (4, 5) présentant des moyens pour la fixation d'un recouvrement (9), **caractérisé en ce que** le profilé est un profilé composite (1), le profilé composite (1) contenant au moins deux profilés métalliques (2, 3) disposés à distance l'un de l'autre, lesquels sont connectés l'un à l'autre.

2. Profilé selon la revendication 1, **caractérisé en ce que** les ouvertures (7) sont disposées en rangée, la rangée s'étendant dans la direction longitudinale du profilé métallique (2, 3).

3. Profilé selon la revendication 1 ou 2, **caractérisé en ce qu'**au niveau des deux côtés de la paroi frontale (4, 5) sont disposées des portions latérales (10) qui forment un renfoncement pour recevoir le recouvrement (9).

4. Profilé selon l'une quelconque des revendications 1 à 3, **caractérisé en ce que** le recouvrement (9) peut être connecté à la paroi frontale (4, 5) par une fermeture à encliquetage.

5. Profilé selon l'une quelconque des revendications 1 à 4, comprenant un recouvrement (9), **caractérisé en ce que** le recouvrement (9) définit une cavité (11) entre le recouvrement (9) et la paroi frontale (4, 5).

6. Profilé selon l'une quelconque des revendications 1 à 4, comprenant un recouvrement (9), **caractérisé en ce qu'**au niveau du recouvrement (9) est au moins prévue une ouverture dont la forme et la dimension correspondent approximativement aux ouvertures du profilé métallique (2) et le recouvrement (9) peut être fixé à la paroi frontale (4, 5) du profilé métallique (2) de telle sorte que les ouvertures du recouvrement (9) et du profilé métallique (2) soient situées les unes au-dessus des autres.

7. Profilé selon l'une quelconque des revendications 1 à 6, **caractérisé en ce que** le profilé métallique (2, 3) est réalisé d'une seule pièce.

8. Profilé selon l'une quelconque des revendications 1 à 7, **caractérisé en ce que** le profilé métallique est formé en tôle.

9. Profilé selon l'une quelconque des revendications 1 à 8, **caractérisé en ce que** le profilé métallique (2, 3) et de préférence éventuellement aussi le recouvrement (9) se composent d'acier, en particulier d'acier spécial.

10. Profilé selon l'une quelconque des revendications 1 à 9, **caractérisé en ce qu'**entre les profilés métalliques (2, 3) est disposé un matériau d'isolation (12) ignifuge et/ou résistant à la chaleur.

11. Profilé selon l'une quelconque des revendications 1 à 10, **caractérisé en ce que** les profilés métalliques (2, 3) sont connectés les uns aux autres par des tiges de connexion, en particulier des boulons en métal, qui traversent le matériau d'isolation (12).

12. Profilé selon l'une quelconque des revendications 1 à 11, **caractérisé en ce que** les profilés métalliques (2, 3) sont connectés les uns aux autres par des pièces de connexion en métal qui sont disposées à chaque fois latéralement sur le matériau d'isolation (12).
